# FASCICULE DE BREVET EUROPEEN

(11) **EP 1 070 224 B1**
(45) Date de publication et mention de la délivrance du brevet: **02.05.2003**
(21) Numéro de dépôt: 99910455.7
(22) Date de dépôt: 30.03.1999
(51) Int. Cl.: F27B 13/12, F27B 3/02

(54) **PROCEDE ET DISPOSITIF DE REGULATION DES FOURS DE CUISSON A FEU TOURNANT**
STEUERUNGSVERFAHREN UND VORRICHTUNG FÜR EINEN RINGKAMMEROFEN
METHOD AND DEVICE FOR REGULATING BURNING RING FURNACES

(30) Priorité: 03.04.1998 FR 9804404
(43) Date de publication de la demande: 24.01.2001
(73) Titulaire: ALUMINIUM PECHINEY, 75218 Paris Cedex 16 (FR)
(72) Inventeur: DREYER, Christian, F-73300 Saint Jean de Maurienne (FR); CLAUDEL, Patrick, F-38190 Bernin (FR)
(74) Mandataire: Marsolais, Richard
(86) Numéro de dépôt international: FR9900731
(87) Numéro de publication internationale: WO99051925

(56) Documents cités:
- WO-A-91/19147
- FR-A- 2 600 152
- FR-A- 2 614 093
- US-A- 4 354 828
- US-A- 4 504 219

## Description

### DOMAINE DE L'INVENTION

L'invention concerne le domaine des fours à chambres dit à feu tournant ("ring furnace" en anglais) pour la cuisson de blocs carbonés et plus particulièrement un procédé et un dispositif de régulation de tels fours.

### ETAT DE LA TECHNIQUE

On connaît déjà des méthodes de régulation de ce type de fours, comme dans les demandes françaises FR 2 600 152 et FR 2 614 093 au nom de la demanderesse, et dans la demande internationale WO 91/19147.

Ce type de four, dit également à « chambre ouverte », comprend, comme décrit dans ces documents cités, dans le sens long, une pluralité de chambres de préchauffage, de cuisson et de refroidissement, chaque chambre étant constituée, dans le sens travers, par la juxtaposition, en alternance, de cloisons chauffantes creuses dans lesquelles circulent les gaz de combustion, et d'alvéoles dans lesquelles sont empilés les blocs carbonés à cuire, les blocs étant noyés dans une poussière carbonée.

Ce type de four comporte deux travées dont la longueur totale peut atteindre plus d'une centaine de mètres. Chaque travée comporte une succession de chambres séparées par des murs transversaux et ouvertes à leur partie supérieure, pour permettre le chargement des blocs crus et le déchargement des blocs cuits refroidis. Chaque chambre comporte, disposées parallèlement au sens long du four, c'est-à-dire au grand axe du four, un ensemble de cloisons creuses, à parois minces, dans lesquelles vont circuler les gaz chauds ou fumées de combustion assurant la cuisson, alternant, dans le sens travers du four, avec des alvéoles dans lesquelles on empile les blocs à cuire.

Les cloisons creuses sont munies, à leur partie supérieure, d'ouvertures obturables dites « ouvreaux ». Elles comportent en outre des chicanes pour allonger et répartir plus uniformément le trajet des gaz ou fumées de combustion.

Le chauffage du four est assuré par des rampes de brûleurs ayant une longueur égale à la largeur des chambres, les injecteurs de ces brûleurs étant introduits, via les ouvreaux, dans les cloisons creuses des chambres concernées. En amont des brûleurs (par rapport au sens d'avancement du feu), on dispose de piquages de soufflage d'air de combustion montés sur une rampe de soufflage munie de ventilateurs, ces piquages de soufflage étant connectés, via les ouvreaux, aux dites cloisons. En aval des brûleurs, on dispose de piquages d'aspiration de fumées de combustion, montés sur une rampe d'aspiration alimentant des centres de captation de fumées, et dotées de volets permettant d'obturer lesdits piquages d'aspiration au niveau souhaité. Le chauffage est assuré à la fois par la combustion du combustible injecté dans les chambres de cuisson, et par celle des vapeurs de brai émises par les blocs en cours de cuisson dans les chambres de préchauffage, vapeurs qui, compte tenu de la dépression des chambres de préchauffage, quittent les alvéoles en traversant la cloison creuse et viennent brûler avec l'oxygène restant dans les fumées de combustion qui circulent dans les cloisons creuses de ces chambres.

Typiquement, une dizaine de chambres sont « actives » simultanément : quatre dans la zone de refroidissement, trois dans la zone de chauffage, et trois dans la zone de préchauffage.

Au fur et à mesure que la cuisson se produit, on fait avancer d'une chambre, par exemple toutes les 24 heures, l'ensemble « piquages de soufflage - brûleurs - piquages d'aspiration », chaque chambre assurant ainsi successivement, en amont de la zone de préchauffage, une fonction de chargement des blocs carbonés crus, puis, dans la zone de préchauffage, une fonction de préchauffage naturel par les fumées de combustion et la combustion des vapeurs de brai, puis, dans la zone de cuisson, une fonction de chauffage des blocs à 1100-1200°C, et enfin, dans la zone de refroidissement, une fonction de refroidissement des blocs par l'air froid et, corrélativement, de préchauffage de l'air constituant le comburant du four, la zone de refroidissement étant suivie, en aval, d'une zone de déchargement des blocs carbonés refroidis.

La méthode de régulation la plus usuelle de ce type de four consiste à réguler en température et/ou en pression un certain nombre de chambres du four. Typiquement, sur 10 chambres actives simultanément, 4 ont des mesures de température et 2 ont des mesures de pression. D'une part, les trois rampes de brûleurs sont régulées en fonction de la température des fumées de combustion, l'injection de carburant étant ajustée pour suivre une courbe de montée en température, typiquement la température des fumées de combustion, mais éventuellement celle des blocs carbonés. D'autre part, la vitesse des ventilateurs de la rampe de soufflage est typiquement régulée en fonction d'une pression statique mesurée en amont des brûleurs, mais elle peut être aussi laissée constante. Enfin, les volets de la rampe d'aspiration sont régulés en fonction d'une dépression mesurée dans une chambre située entre les brûleurs et les piquages d'aspiration. Mais, le plus souvent, en particulier dans les fours les plus récents, ladite dépression est elle-même pilotée par une consigne de température, typiquement la température des fumées de combustion, de sorte que lesdits volets sont pilotés par une mesure de température et sa comparaison à une valeur de consigne.

La régulation du four peut en outre faire appel à d'autres moyens complémentaires :
- dans la demande française FR 2 600 152 est décrit en outre un dispositif pour optimiser la combustion dans la zone de cuisson permettant de mesurer l'opacité des fumées dans les piquages d'aspiration et de réguler cette aspiration en conséquence ;
- dans la demande française FR 2 614 093 est décrite en outre une méthode pour optimiser la combustion dans le four en injectant, en permanence, la quantité d'air nécessaire et suffisante pour obtenir la combustion complète à la fois des matières volatiles dégagées au cours de la cuisson des blocs carbonés et du combustible injecté dans les brûleurs ;
- dans la demande WO 91/19147, en outre on contrôle le rapport oxygène/carburant dans le four en mesurant la teneur en oxygène dans le four.

### PROBLEME POSE

Les méthodes de régulation utilisées à ce jour sont basées essentiellement sur des mesures de température et des mesures de pression, dans un grand nombre de chambres, et dans les différentes cloisons d'une même chambre. Des mesures complémentaires, comme indiqué dans l'état de la technique cité, peuvent venir compléter ces mesures de base.

Par ailleurs, sont connues les valeurs de consigne de température et de pression de chaque chambre, à respecter pour obtenir des blocs carbonés de qualité requise et pour obtenir un fonctionnement correct du four, en particulier dans la zone de préchauffage. En effet, c'est durant le préchauffage des blocs carbonés à cuire que sont éliminées les matières volatiles contenues dans le brai. Il importe que ces gaz ou vapeurs soient aspirés vers les cloisons creuses et brûlent immédiatement en présence de l'oxygène résiduel présent dans les fumées de combustion. Sinon, ces vapeurs de brai peuvent encrasser les piquages, la rampe d'aspiration et les conduites qui mènent à la captation. Ces dépôt peuvent s'enflammer au contact des particules incandescentes de poussier. Ces feux endommagent les canalisations et leurs fumées chaudes brûlent les filtres et les ventilateurs des centres de captation. Face à ces risques, des marges de sécurité sont prises en augmentant les débits des filmées de combustion aspirées, débits qui génèrent à leur tour une surconsommation de carburant et une baisse des performances énergétiques du four.

De plus, on observe que la régulation actuelle des fours conduit à des instabilités, et génère de brusques variations aléatoires des débits des fumées de combustion aspirées et des débits de carburant, de sorte que le four ne présente pas un régime stable de transfert thermique, ce qui est préjudiciable au rendement de l'échange ou transfert thermique entre les fumées de combustion et lesdits blocs carbonés.

Enfin, cette dispersion des différents débits entraîne une dispersion des niveaux de cuisson qui impose de surcuire une partie des blocs carbonés ou anodes pour assurer la qualité minimale de l'ensemble des anodes, ce qui conduit ipso facto à une dégradation des performances énergétiques du four.

En définitive, la conduite et la régulation actuelle des fours se caractérise d'une part, par un accroissement considérable du nombre de capteurs de mesures, et d'autre part, par l'adoption de grandes marges de sécurité en ce qui concerne chacun des trois paramètres principaux qui assurent la conduite du four : le soufflage d'air en amont des chambres de refroidissement, l'injection de carburant dans les chambres de cuisson, et l'aspiration des fumées de combustion en aval des chambres de préchauffage.

Il résulte de cet état de fait que :
- d'une part, l'ensemble des moyens de mesure et de régulation intervient pour une part non négligeable dans le coût de l'investissement et de fonctionnement du four, beaucoup de capteurs, compte tenu des conditions particulièrement difficiles de température et d'environnement, ayant une faible durée de vie et pouvant de ce fait être considérés comme une matière consommable,
- d'autre part, comme cet ensemble de moyens de mesure et de régulation ne permet pas de stabiliser le fonctionnement du four, il en résulte une consommation énergétique variable, avec une consommation moyenne assez éloignée de l'optimum compte tenu des marges de sécurité qui sont prises pour garantir la qualité des blocs de carbone fabriqués et pour garantir l'intégrité et la longévité du four.

La présente invention vise à résoudre ce double problème et à assurer la conduite automatisée et optimisée du four en diminuant tout à la fois le coût d'investissement et de fonctionnement des équipements de contrôle et de régulation, et la consommation énergétique du four.

### DESCRIPTION DE L'INVENTION

Un premier objet de l'invention est un procédé de régulation d'un four à feu tournant de cuisson de blocs carbonés comprenant une succession de chambres Cᵢ actives simultanément mais de manière différenciée, à savoir, d'amont en aval et dans le sens longitudinal, des chambres de refroidissement, dont la première, en tête, est alimentée en air atmosphérique à l'aide de piquages de soufflage Sⱼ, des chambres de cuisson équipées d'au moins une rampe de brûleurs à injecteurs Iⱼ alimentés en carburant, et des chambres de préchauffage, dont la dernière, en queue, est munie de piquages d'aspiration Aⱼ des fumées de combustion, et comprenant, dans le sens travers et en alternance, une succession de cloisons chauffantes creuses Clᵢⱼ et d'alvéoles Alᵢⱼ dans lesquels sont empilés les blocs carbonés à cuire, lesdites cloisons Clᵢⱼ d'une chambre donnée Ci munies d'ouvreaux destinés à recevoir lesdits piquages de soufflage Sⱼ et/ou lesdits injecteurs Iⱼ et/ou lesdits piquages d'aspiration Aⱼ et/ou des moyens de mesure communiquant avec les cloisons creuses Clᵢ₋₁ⱼ et Clᵢ₋₁ⱼ des chambres précédente Cᵢ₋₁ et suivante Cᵢ₋₁ de manière à assurer la circulation d'amont vers l'aval d'un flux gazeux comprenant l'air atmosphérique et/ou les filmées de combustion, caractérisé en ce que le débit massique DGⱼ de chacun des flux de fumées de combustion Gⱼ traversant lesdits piquages d'aspiration Aⱼ en queue des chambres de préchauffage, est régulé en mesurant le débit massique DGⱼ et la température Tⱼ de chacun des flux de fumées de combustion Gⱼ, en calculant les flux d'énergie enthalgique Eⱼ correspondants, typiquement par le produit R égal à DGⱼ.(Tⱼ-Tₐ).C_{g}, Tⱼ et Tₐ étant respectivement la température des fumées de combustion Gⱼ et celle de l'air ambiant, et C_{g} étant la chaleur spécifique massique des fumées de combustion à la température Tⱼ, de façon à maintenir, pour chacun des flux de fumées de combustion Gⱼ, ledit flux d'énergie enthalgique Eⱼ à une valeur de consigne Eoⱼ prédéterminée.

Cette valeur de consigne Eoⱼ peut être soit une constante, soit une fonction du temps f(t) prédéterminées. Typiquement toutes les 24 heures, les équipements mobiles du four (rampes de brûleurs, rampe de piquages de soufflage, rampe de piquages d'aspiration, etc...) avancent d'une chambre. Donc, les valeurs de consigne qui sont fonction du temps sont définies sur cette période T, comme ce peut être le cas pour Eoⱼ. Il peut être avantageux d'avoir, durant le temps de séjour T du feu sur une chambre donnée, une valeur de consigne Eoⱼ qui comprenne soit une rampe, c'est-à-dire une variation régulière de la valeur de consigne Eoⱼ durant le temps de séjour, soit des valeurs de consigne particulières en début ou en fin de temps de séjour T.

Le moyen essentiel de l'invention réside donc dans le fait de contrôler le flux d'énergie Eⱼ des fumées de combustion aspirées par chaque piquage d'aspiration Aⱼ pour commander les actionneurs du four, alors que selon l'art antérieur, les piquages d'aspiration, tout comme les brûleurs, sont commandés en fonction d'une courbe de température, qui est elle-même généralement fonction du temps sur la période T.

Le flux d'énergie Eⱼ de chaque flux de fumées de combustion est en fait un flux enthalpique dont la valeur de R ( = DGⱼ . (Tⱼ - Ta) . C_{g} ) constitue une bonne approximation. Une valeur plus précise peut être obtenue en remplaçant « (Tj - Ta) . C_{g} » par la valeur de l'intégrale ∫ C_{g} (T).dT pour T compris entre Ta et Tⱼ, ou par toute expression polynomique approchée de cette intégrale.

De manière surprenante, la demanderesse a trouvé que ce moyen essentiel selon l'invention, quoique beaucoup plus simple que les moyens de contrôle utilisés dans l'état de la technique, constituait bien la solution au problème posé. En effet, elle a pu vérifier que ce moyen permettait en particulier :
- un fonctionnement du four stabilisé, au lieu d'un fonctionnement avec de brusques variations des paramètres,
- un fonctionnement économique en ce qui concerne la consommation de carburant,
- une simplification des équipements et dispositifs de contrôle et régulation.

Globalement, il en résulte une fabrication de blocs carbonés cuits à qualité plus constante et à meilleur coût. Les raisons pour lesquelles le moyen selon l'invention conduit à ces résultats surprenants ne sont pas clairement établies. Cependant, selon une hypothèse de la demanderesse, les flux d'air extérieur qui pénètrent dans les chambres de préchauffage en dépression dans un four à chambre ouverte, pourraient interférer avec le fonctionnement du four et constituer un élément perturbateur contribuant à accentuer les variations des paramètres du four.

Sur la base de son hypothèse, la demanderesse a eu l'idée de choisir comme paramètre de régulation, un paramètre indépendant de l'apport plus ou moins grand d'air extérieur. Pour cela, elle a trouvé qu'un paramètre tel que le paramètre R, équivalent à un flux d'énergie par rapport à la température ambiante, était donc totalement indépendant de la plus ou moins grande quantité d'air ayant pénétré dans le four et pouvait permettre de ce fait une régulation effective du four avec une conduite de four stable et économique.

Selon l'invention, ladite valeur de consigne, notée Eoⱼ, des flux d'énergie Eⱼ des fumées de combustion Gⱼ est choisie, typiquement expérimentalement, à une valeur la plus basse possible qui soit compatible avec les exigences usuelles de qualité des blocs carbonés fabriqués et de fonctionnement du four.

Selon l'invention, il est aussi possible de réguler non pas tous les flux d'énergie Eⱼ mais seulement un nombre limité de flux, par exemple un sur deux. Dans ce cas, au flux non régulé Eₖ est assigné la moyenne des valeurs de flux régulés voisins Eₖ₋₁ et Eₖ₋₁.

### DESCRIPTION DES FIGURES

Les figures 1, 1a, 1b, 2, 3, 3a, 6 et 7, relatives à l'invention, sont expliquées dans l'exemple selon l'invention ou dans la description. Les figures 4 et 5 illustrent des éléments déjà connus des fours selon l'invention.

La figure 1 est une vue de dessus de la partie «active» d'un four de cuisson à feu tournant (1) selon l'invention. La figure la correspond à la figure 1 et présente une vue en coupe du four (1), dans le plan vertical et dans le sens long, et en particulier la succession de cloisons chauffantes creuses, de Cl₁ⱼ à Cl₁₀ⱼ, assurant le circulation des différents flux gazeux. La figure 1b est la courbe de pression d'air (34) et/ou de fumées de combustion (35) dans les différentes cloisons chauffantes. La figure 1c représente, de manière schématique, les moyens informatiques de commande et de régulation (5) associés aux figures précédentes.

La figure 2 est une vue en perspective, partiellement éclatée, d'un four (1) comprenant des moyens selon l'invention.

La figure 3 représente en coupe longitudinale un capteur de débit. La figure 3a montre une variante de l'invention dans laquelle la température Tⱼ est mesurée dans le piquage d'aspiration (210), de préférence en aval du capteur de débit (214).

La figure 4 est une vue en coupe dans le plan X-Z d'une cloison chauffante (3) d'une chambre Cᵢ (2) selon l'état de la technique assurant la circulation des flux gazeux (34,35). Chaque chambre Cᵢ comprend des chicanes (31) augmentant le parcours des flux gazeux (34,35) et est séparée de la précédente Cᵢ₋₁ et de la suivante Cᵢ₊₁ par un mur transversal (32). La cloison (3) comprend des ouvreaux (30) munis de couvercles (36) au droit desquels se trouve un puits (39), c'est-à-dire un espace vertical ne comprenant ni chicane (31) ni entretoise (33), de manière à pouvoir descendre dans ladite cloison les dispositifs mobiles nécessaires au fonctionnement du four, notamment lesdits piquages d'aspiration (210) et lesdits piquages de soufflage (230).

La figure 5 est une vue en coupe dans le plan X-Y d'une chambre Cᵢ de préchauffage selon l'état de la technique, montrant l'alternance de cloisons (3) et d'alvéoles (4). Chaque alvéole (4) contient les blocs carbonés à cuire (40) recouverts d'une poudre carbonée (42), chaque alvéole Alᵢⱼ (4) étant chauffée grâce aux deux cloisons chauffantes Clᵢⱼ et Clᵢⱼ₊₁ adjacentes. Les vapeurs de brai (41), dégagées par lors du chauffage des blocs carbonés, se répandent dans les cloisons (3) en dépression et s'enflamment en présence de l'oxygène restant des fumées de combustion (35) ou celui du flux d'air (38).

La figure 6 représente un graphique de points, chaque point correspondant à un relevé de mesures expérimentales effectuées par la demanderesse sur les fours régulés selon l'état de la technique. Le graphique porte en ordonnée l'énergie consommée Ec (carburant) en MJ par tonne de blocs carbonés produite, et en abscisse, l'énergie dissipée Eg dans les fumées de combustion en MJ par tonne produite.

La figure 7 est une représentation schématique de la régulation selon l'invention.

### DESCRIPTION DETAILLEE DE L'INVENTION

L'invention a pour origine l'idée de la demanderesse d'étudier le fonctionnement des fours régulés selon l'état de la technique, sous l'angle d'une comparaison entre énergie consommée et énergie perdue, comme représenté par le graphique de la figure 6. Il ressort de ce graphique que l'énergie consommée varie considérablement, entre les droites extrêmes (61, 62), de 2200 à 2900 MJ/t. La demanderesse a observé une forte corrélation entre les valeurs de Ec et de Eg, qui se traduit par une droite de régression (6).

Avec le procédé de régulation selon l'invention, on choisit de faire fonctionner le four avec une valeur de Eg prédéterminée, la plus faible possible, valeur déterminée expérimentalement, et avec une valeur de Ec égale à ou voisine de la valeur de corrélation de cette valeur de Eg sur la portion (63) de la droite de régression (6).

Aux valeurs de Eg-Ec, exprimées en MJ/t, correspondent des valeurs proportionnelles de Eo-DCo ayant la dimension d'une énergie par unité de temps, de sorte que la portion de droite de régression (63) permet aussi, une fois définies expérimentalement les valeurs de consigne Eo pour l'énergie globale des filmées de combustion ou Eoⱼ pour l'énergie des fumées de combustion au niveau de chaque piquage d'aspiration Aⱼ, de déterminer la valeur de consigne correspondante pour les débits de carburant DCo pour l'ensemble des brûleurs, ou les débits DCoⱼ ou DCoᵢⱼ correspondants aux cloisons Clⱼ ou Clᵢⱼ selon qu'il y a une ou plusieurs rampes de brûleurs.

De préférence, le débit de carburant DCⱼ alimentant lesdits brûleurs Iⱼ est donc fixé à un niveau prédéterminé DCoⱼ comme illustré aux figures 1 et 1c, et à la figure 7.

Ainsi, l'invention autorise une absence de mesure de température des fumées de combustion pour la régulation du débit de carburant DCⱼ, étant entendu que ce débit de carburant, généralement réparti entre plusieurs rampes de brûleurs, typiquement trois à quatre rampes de brûleurs, positionnées sur des chambres successives, de Cᵢ à Cᵢ₊₂ ou à C_{i+3,} est fixé à une valeur prédéterminée DCoⱼ, éventuellement fonction du temps, établie notamment lors des essais de mise en route du four, et en fonction du niveau d'énergie Eoⱼ, comme cela à été déjà mentionné à propos des figures 6 et 7, cette valeur de consigne DCoⱼ étant corrélée, selon la portion (63) de la droite de régression exgérimentale de la figure 6, avec le niveau prédéterminé dudit produit R, correspondant au flux d'énergie Eo ou Eoⱼ des fumées de combustion.

Il s'agit là d'un moyen qui va totalement à l'encontre de l'enseignement de l'état de la technique où, de manière traditionnelle, le débit de carburant est typiquement régulé par la température des gaz de combustion dans les chambres de cuisson.

Toutefois, ledit niveau prédéterminé de débit de carburant DCoⱼ peut être choisi, pour une cloison creuse donnée Clᵢⱼ (3) d'une chambre de cuisson donnée Cᵢ (22) d'un four donné, de manière à ce que la température mesurée des fumées de combustion (35) dans ladite cloison creuse Clᵢⱼ (3) ait une valeur prédéterminée, typiquement comprise entre 1000° et 1300°C.

Il va de soi, que, dans la phase de mise au point d'un four ou de redémarrage d'un four, il convient de vérifier que les températures visées dans chacune des chambres sont bien atteintes, ce qui est à distinguer de la régulation proprement dite d'un four fonctionnant en routine.

Dans le cadre de l'invention, ledit débit d'air DAⱼ desdits piquages de soufflage Sⱼ (230) en tête des chambres de refroidissement (23) peut être régulé, soit de façon à ce que la pression dans les cloisons creuses Clᵢⱼ desdites chambres de cuisson Cᵢ (22) soit inférieure à la pression atmosphérique et comprise dans une plage de pression prédéterminée, la pression statique Pⱼ en queue des chambres de refroidissement (23) étant sensiblement égale à la pression atmosphérique, soit de façon à ce que la vitesse du flux d'air (34), ou celle du ventilateur mettant en mouvement ce flux d'air, à l'entrée desdites chambres de cuisson soit constante, et à une valeur prédéterminée, comme illustré aux figures 1, 1a, 1b et 1c.

Mais, selon l'invention, le débit d'air DAⱼ est, de préférence, fixé à une valeur prédéterminée de manière à ce que la pression statique en tête des chambres de cuisson (22) soit inférieure à la pression atmosphérique. Dans ce cas, la mesure de pression Pⱼ peut éventuellement servir à vérifier, à intervalle de temps régulier, par exemple une fois par jour ou une fois par semaine, l'absence de dérive du procédé.

Selon l'invention, les valeurs de consigne, notamment Eo correspondant au flux d'énergie des fumées de combustion aspirés à l'extérieur du four, et la valeur correspondante de DCo correspondant à la consommation de carburant dans les brûleurs, sont définies pour chacune des cloisons Clᵢⱼ du four, et sont repérées dans le sens travers du four par l'indice « j », et sur toute la longueur du four par l'indice « i », de manière à avoir une cartographie des valeurs de consigne qui tienne compte des effets de bord à la fois sur les côtés dudit four et à ses extrémités lors du déplacement du feu. En effet, il est avantageux, pour obtenir une constance de qualité des produits fabriqués et à un coût le plus faible possible, de prendre en compte les effets de bord, c'est-à-dire de définir en fonction des indices « i » et « j », pour toute cloison Clᵢⱼ, les valeurs de consigne optimum, ce qui peut être fait une fois pour toutes au moment du démarrage du four, des corrections de consigne pouvant ensuite être apportées durant la vie du four compte tenu par exemple du vieillissement des matériaux et d'éventuelles altérations de l'étanchéité du four. La valeur de consigne DCoⱼ peut être corrigée, en cours de cuisson, de manière à la maintenir à une valeur optimale. En particulier, il a été trouvé avantageux de corriger DCoⱼ à l'aide d'une mesure de la teneur en monoxyde de carbone contenue dans les fumées à la sortie du four. Pour cela, la mesure de la teneur en monoxyde de carbone peut être effectuée sur la rampe d'aspiration ou à l'entrée du centre de traitement des filmées.

De préférence, on utilise des moyens informatiques (5,50), connus en eux-mêmes, pour stocker des valeurs de consigne ou plages desdites valeurs de consigne de différents paramètres pour chaque cloison Clᵢⱼ sur l'ensemble du four, notamment Eoᵢⱼ, pour comparer ces valeurs aux valeurs mesurées de ces paramètres, après calcul éventuellement, ainsi que des actionneurs, commandés par lesdits moyens informatiques, pour corriger éventuellement lesdits paramètres de régulation, notamment en modifiant le débit d'air DAᵢⱼ, de façon à ce que les valeurs de mesure soient égales aux valeurs de consigne ou rentrent dans les plages de valeurs de consigne.

Un autre objet de l'invention est constitué par un dispositif de régulation de four pour mettre en oeuvre le procédé de régulation selon l'invention, dispositif comprenant :
- des moyens de mesure des débits DGⱼ des flux de fumées de combustion Gⱼ,
- des moyens informatiques (5,50) pour stocker des valeurs de consigne ou plages de valeurs de consigne des flux d'énergie Eoⱼ, pour comparer ces valeurs, après calcul de la valeur de R en fonction notamment du débit DGⱼ et de la température Tⱼ des fumées de combustion, avec les valeurs de flux d'énergie mesurées Eⱼ,
- et des actionneurs (213), commandés par lesdits moyens informatiques, pour corriger éventuellement la valeur du flux d'énergie mesurée Eⱼ en modifiant le débit DGⱼ du flux de filmées de combustion, de façon à ce que les valeurs de mesure Eⱼ soient égales aux valeurs de consigne Eoⱼ ou rentrent dans les plages de valeurs de consigne.

Ce dispositif peut en outre comprendre le stockage de la fonction de corrélation (63) entre les valeur de consigne des flux d'énergie Eo ou Eoⱼ et les valeurs de consigne des débits de carburant DCo ou DCoⱼ et la régulation correspondante desdits débits à partir de toute variation de Eo ou Eoⱼ.

Il peut éventuellement comprendre des moyens informatiques (5) pour stocker des valeurs de consigne ou plages de valeurs de consigne de la pression Poⱼ, pour comparer cette valeur à la valeur de pression Pⱼ mesurée, ainsi que des actionneurs, commandés par lesdits moyens informatiques, pour corriger éventuellement lesdits paramètres de régulation en modifiant le débit d'air DAⱼ, de façon à ce que les valeurs de mesure soient égales aux valeurs de consigne ou rentrent dans les plages de valeurs de consigne. Mais, de préférence, comme déjà indiqué, les débits d'air DAⱼ sont maintenus à une valeur constante prédéterminée.

Il a été trouvé avantageux de choisir, comme moyen pour mesurer les débits DGⱼ des gaz de combustion G_{j,} un tube de Venturi (214) placé dans chacune desdits piquages d'aspiration Aⱼ (210). De préférence, les tubes de Venturi utilisés sont de faible dimension, de manière à pouvoir être placés à l'intérieur desdits piquages d'aspiration Aⱼ et à ne capter qu'une fraction déterminée du flux gazeux Gⱼ, typiquement de 1/5 ème à 1/20 ème de ce flux, en effet la demanderesse a observé que. l'emploi de tels tubes présentait de gros avantages par rapport à l'utilisation d'un tube Venturi à travers lequel passerait la totalité du flux gazeux, à savoir, un faible coût, une faible perte de charge, un faible encrassement, un faible encombrement, et surtout une très bonne précision de la mesure de débit.

Dans le dispositif selon l'invention, les débits d'air DAⱼ et les débits DGⱼ de fumées de combustion (35) aspirés peuvent être modulés par réglage de volets d'obturation, notés respectivement VAⱼ (232) et VGⱼ (212) et placés respectivement sur chacun des piquages de soufflage Sⱼ (230) reliées à une rampe de soufflage d'air (231) et sur chacun des piquages d'aspiration Aⱼ (210) reliées à une rampe d'aspiration (211).

### EXEMPLE DE REALISATION

Les figures 1, 1a, 1b, 1c, 2, 3, 3a, 6 et 7 illustrent l'invention.

La figure 1, selon l'invention, est une vue de dessus de la partie «active » d'un four de cuisson à feu tournant (1), partie « active » comprenant, dans le sens long, 10 chambres Cᵢ (2) avec i = 1 à 10 et, de gauche à droite, une succession de 3 chambres de préchauffage (21) (C₁ à C₃), 3 chambres de cuisson (22) (C₄ à C₆), et 4 chambres de refroidissement (23) (C₇ à C₁₀), et, dans le sens travers, et en alternance, une succession de cloisons chauffantes creuses Clᵢⱼ (3) et d'alvéoles Alᵢⱼ (4) dans lesquels sont empilés les blocs carbonés à cuire (40), avec i = 1 à 10, et j = 0 à 6 pour Clᵢⱼ et 1 à 6 pour Alᵢⱼ.

Les cloisons chauffantes Clᵢⱼ (3) sont munies d'ouvreaux (30) permettant d'introduire dans lesdites cloisons les dispositifs mobiles nécessaires, avec, de droite à gauche, c'est à dire d'amont en aval dans le sens de circulation des flux gazeux (34, 35) :
- une rampe de soufflage d'air (231) placée transversalement à l'extrémité amont de la chambre C₁₀ de refroidissement, munie de piquages de soufflage d'air Sⱼ (230), chaque piquage de soufflage d'air Sⱼ insufflant dans la cloison chauffante correspondante Cl₁₀ⱼ un débit d'air DAⱼ régulé grâce à un volet d'obturation VAⱼ (232) et à un actionneur (233) de ce volet,
- trois rampes de brûleurs (220) placées transversalement sur les chambres de cuisson C₄ à C₆, chaque rampe comprenant deux rangées de brûleurs (221) avec injecteurs de carburant Iᵢⱼ (222) avec i = 4 à 6, et j = 0 à 6, chaque injecteur de carburant Iᵢⱼ assurant un débit de carburant DCᵢⱼ.
- une rampe d'aspiration (211) placée transversalement à l'extrémité aval de la chambre C₁ de préchauffage, munie de piquages d'aspiration Aⱼ (210), chaque piquage aspirant dans ladite cloison chauffante Cl₁ⱼ un flux de filmées de combustion Gⱼ de débit massique DGⱼ pouvant varier grâce à un volet d'obturation VGⱼ (212) et à un actionneur (213) de ce volet.

En vue de la régulation selon l'invention, chaque piquage d'aspiration Aⱼ est munie d'un dispositif de mesure (214) du débit massique DGⱼ du flux de fumées de combustion, du type « tube de Venturi » comme décrit aux figures 3 et 3a, d'un dispositif de mesure de la température Tⱼ de ce flux, un autre dispositif mesurant la température Ta de l'air ambiant. Ces dispositifs ne sont pas en eux-mêmes représentés sur la figure 1. Ledit dispositif de mesure de la température comprend un capteur de température des gaz (215), qui mesure la température Tj des gaz circulant dans les piquages d'aspirations Aj (210), de préférence en aval du dispositif (214) de mesure du débit massique. La mesure de température est typiquement réalisée à l'aide de thermocouples.

Une rampe d'obturateurs déployables (217), positionnée sur la chambre C₀, obstrue les cloisons creuses Clᵢⱼ en aval de la rampe d'aspiration (211) positionnée sur la chambre C₁, de manière à ce que le flux de fumées de combustion ne soit dilué par un apport d'air venant des chambres situées en aval du feu.

Une rampe de capteurs de pression (234) est placée sur la chambre C₇ pour mesurer la pression Pⱼ et vérifier ainsi que la première chambre de combustion C₆ est bien à une pression légèrement inférieure à la pression atmosphérique.

La figure la correspond à la figure 1 et présente une vue en coupe du four (1), dans le plan vertical et dans le sens long, et en particulier la succession de cloisons chauffantes creuses, de Cl₁ⱼ à Cl₁₀ⱼ, assurant le circulation des différents flux gazeux, flux d'air (34) dans les chambres de de refroidissement C₇ à C₁₀, flux de fumées de combustion (35) dans les chambres de combustion C₄ à C₆ et dans les chambres de préchauffage C₁ à C₃. Les chambres C₇ à C₁₀ étant en surpression, un flux d'air (37) s'échappe de ces chambres, tandis qu'un flux d'air (38) pénètre dans les chambres C₁ à C₆ qui sont en dépression, comme représenté à la figure 1b.

La figure 1b est la courbe de pression d'air (34) ou de fumées de combustion (35) dans les différentes cloisons chauffantes : la chambre C₇ en amont des chambres de combustion est à la pression atmosphérique Pa, tandis que la pression en amont de la chambre C₁₀ est égale Pa+p avec p = 50 à 60 Pa, tandis que la pression en aval de la chambre C₁ est égale à Pa-p', avec p' = 100 à 200 Pa.

La figure 1c représente, de manière schématique, les moyens informatiques de commande et de régulation (5) permettant :
- en amont, de préférence, la fixation à une valeur prédéterminée du débit d'air DAⱼ soufflé dans les cloisons chauffantes creuses Cl₁₀ⱼ, ou éventuellement, la régulation du débit d'air DAⱼ, grâce au volet d'obturation VAⱼ (232) et à son actionneur (233), de manière à ce que la pression Pⱼ mesurée juste en amont des chambres de combustion soit maintenue constante et comprise dans une plage de valeur de consigne sous la forme Poⱼ ± po,
- au niveau des chambres de combustion, la fixation des débits de carburant des trois rampes d'injecteurs I₄ⱼ, I₅ⱼ et I₆ⱼ, le débit DCᵢⱼ d'un injecteur Iᵢⱼ devant être égal à une valeur de consigne DCoᵢⱼ,
- en aval, le régulation des flux des fumées de combustion (35) aspirés, en mesurant les valeurs de chaque débit gazeux DGⱼ, de sa température Tⱼ, de la température ambiante Ta, en calculant la valeur du produit R, c'est à dire la valeur de l'énergie Eⱼ = DGⱼ . Cg . (Tⱼ - Ta) contenue dans le flux Gⱼ de fumées aspirées, et en régulant chaque débit DGⱼ de manière à ce que Eⱼ soit égal à une valeur de consigne Eoⱼ.

La figure 2 est une vue en perspective, partiellement éclatée, d'un four (1) selon l'état de la technique comprenant des moyens selon l'invention. Elle montre notamment, dans le sens travers noté Y-Y', la succession de cloisons chauffantes creuses (3) munies d'ouvreaux (30) et de chicanes (31), et d'alvéoles (4) contenant les empilements de blocs carbonés (40) à cuire. Elle montre, dans le sens long noté X-X', une première chambre (chambre C₂) sous forme éclatée, et une seconde chambre (chambre C₁) équipée de piquages d'aspiration (210) reliées à une rampe d'aspiration (211), chaque piquage comprenant un capteur de débit (214), un volet d'obturation (212) et un actionneur (213) de ce volet.

Les figures 3 et 3a représentent en coupe longitudinale un capteur de débit selon l'invention, constitué par un tube de type «Venturi» placé à l'intérieur de chaque piquage d'aspiration Aⱼ (210) mesurant une pression statique Ps et une pression différentielle Pd, permettant ainsi le calcul du débit massique DGⱼ. Ce débit est égal à K. (Ps.Pd/T)^{1/2}, K étant une constante tenant compte notamment de facteurs géométriques, une fraction seulement du flux des fumées de combustion (35) passant dans le tube Venturi.

La figure 7 est une représentation schématique de la régulation selon l'invention : chaque piquage d'aspiration (210), branché sur la rampe d'aspiration (211), comprend un capteur de débit (214) de type Venturi, un volet d'obturation (212) mû par un actionneur (213). Des moyens de régulation et de commande (50) des débits DGⱼ des fumées de combustion permettent, à partir notamment des mesures de pression fournies par le capteur de débit (214), de calculer le débit massique DGⱼ du flux de fumées de combustion (35), de calculer ensuite la valeur de R, c'est-à-dire de l'énergie Eⱼ correspondante, compte tenu soit des mesures de température Ta et Tⱼ nécessaires, soit des autres données introduites en mémoire, telle que la chaleur spécifique massique des fumées C_{g} en fonction de leur température et de leur pression, de la comparer à une valeur de consigne Eoⱼ ou à une plage de valeurs de consigne, et d'actionner le volet d'obturation (212) de manière à faire varier DGⱼ dans le sens souhaité et corriger ainsi la valeur de R ou Eⱼ.

Sur la figure 7 sont représentés aussi les brûleurs (221) à débit prédéterminé DCo. Un trait en pointillés (630) relie les valeurs de DCo ou DCoⱼ à celles de Eo ou Eoⱼ, la relation entre les deux étant constitué par la corrélation entre Ec et Eg illustrée par la portion (63) de la droite de régression (6) de la figure 6.

### AVANTAGES DE L'INVENTION

L'invention présente des avantages très importants. Elle permet en effet :
- d'une part de simplifier la régulation des fours de cuisson à feu tournant, et ainsi de diminuer le coût d'investissement ou de remplacement des dispositifs de mesure, ce qui correspond à des gains importants, compte tenu du fait que la régulation d'un four compte environ pour 10% de l'investissement total. Avec une régulation selon l'invention dans laquelle les brûleurs notamment sont pilotés par une consigne de puissance (flux d'énergie Eo - Eoj) et non plus de température comme selon l'état de la technique, et ainsi, ce sont 50 à 100 thermocouples par four ayant une durée de vie de trois mois qui sont économisés,
- d'autre part de diminuer la consommation énergétique des fours d'au moins 10%, en la faisant passer d'une moyenne de 2450 MJ/t à moins de 2200 MJ/t,
- d'assurer une constance de qualité des blocs carbonés cuits, compte tenu de la disparition de variations brusques de la température dans les fours,
- de s'adapter aux fours existants et ainsi d'améliorer le fonctionnement de ces fours sans investissement important.

## Revendications

1. Procédé de régulation d'un four à feu tournant (1) de cuisson de blocs carbonés (40) comprenant une succession de chambres Cᵢ (2, 21, 22, 23) actives simultanément mais de manière différenciée, à savoir, d'amont en aval et dans le sens longitudinal, des chambres de refroidissement (23), dont la première, en tête, est alimentée en air atmosphérique (34) à l'aide de piquages de soufflage Sⱼ (230), des chambres de cuisson (22) équipées d'au moins une rampe (220) de brûleurs à injecteurs Iⱼ (221) alimentés en carburant, et des chambres de préchauffage (21), dont la dernière, en queue, est munie de piquages d'aspiration Aⱼ (210) des fumées de combustion (35), et comprenant, dans le sens travers et en alternance, une succession de cloisons chauffantes creuses CIᵢⱼ (3) et d'alvéoles Alᵢⱼ (4) dans lesquels sont empilés les blocs carbonés à cuire (40), lesdites cloisons Clᵢⱼ (3) d'une chambre donnée Cᵢ (2, 21, 22, 23) munies d'ouvreaux (30) destinés à recevoir lesdits piquages de soufflage Sⱼ (230) et/ou lesdits injecteurs Iⱼ (221) et/ou lesdits piquages d'aspiration Aⱼ (210) et/ou des moyens de mesure (214, 215, 234) communiquant avec les cloisons creuses Clᵢ₋₁ⱼ et Clᵢ₊₁ⱼ des chambres précédente Cᵢ₋₁ et suivante Cᵢ₊₁ de manière à assurer la circulation d'amont vers l'aval d'un flux gazeux comprenant l'air atmosphérique (34) et les fumées de combustion (35), **caractérisé en ce que** le débit massique DGⱼ de chacun des flux de fumées de combustion Gⱼ (35) traversant lesdits piquages d'aspiration Aⱼ (210) en queue des chambres de préchauffage (21), est régulé en mesurant le débit massique DGⱼ et la température Tⱼ de chacun des flux de fumées de combustion Gⱼ, en calculant les flux d'énergie enthalgique Eⱼ correspondants, de façon à maintenir, pour chacun des flux de fumées de combustion Gⱼ, ledit flux d'énergie enthalgique Eⱼ à une valeur de consigne Eoⱼ prédéterminée.

2. Procédé selon la revendication 1 dans lequel les flux d'énergie Eⱼ sont calculés par le produit R égal à DGⱼ.(Tⱼ-Tₐ).C_{g}, Tⱼ et Tₐ étant respectivement la température des fumées de combustion Gⱼ et celle de l'air ambiant, et C_{g} étant la chaleur spécifique massique des fumées de combustion à la température Tⱼ.

3. Procédé selon la revendication 1 ou 2 dans lequel ladite valeur de consigne Eoⱼ est soit une constante, soit une fonction du temps f(t) prédéterminées.

4. Procédé selon une quelconque des revendication 1 à 3 dans lequel le débit de carburant DCⱼ alimentant lesdits brûleurs Iⱼ (221) est fixé à un niveau prédéterminé DCoⱼ.

5. Procédé selon la revendication 4 dans lequel ledit niveau prédéterminé DCoⱼ dudit débit de carburant DCⱼ est établi à partir d'une valeur de consigne Eoⱼ pour ledit flux d'énergie Eⱼ et une courbe expérimentale de corrélation (63) entre ledit flux d'énergie Ej et ledit débit de carburant DCⱼ alimentant lesdits brûleurs.

6. Procédé selon une quelconque des revendications 4 à 5 dans lequel ledit niveau prédéterminé de débit de carburant est choisi, pour une cloison creuse donnée Clᵢⱼ (3) d'une chambre de cuisson donnée Cᵢ (22) d'un four donné, de manière à ce que la température mesurée des fumées de combustion (35) dans ladite cloison creuse Clᵢⱼ (3) ait une valeur prédéterminée, typiquement comprise entre 1000° et 1300°C.

7. Procédé selon une quelconque des revendications 1 à 6 dans lequel ledit débit d'air DAⱼ desdits piquages de soufflage Sⱼ (230) en tête des chambres de refroidissement (23) est régulé, soit de façon à ce que la pression dans les cloisons creuses Clᵢⱼ desdites chambres de cuisson Cᵢ (22) soit inférieure à la pression atmosphérique et comprise dans une plage de pression prédéterminée, la pression statique Pⱼ en queue des chambres de refroidissement (23) étant sensiblement égale à la pression atmosphérique, soit de façon à ce que la vitesse du flux d'air (34), ou celle du ventilateur utilisé pour mettre en mouvement ce flux d'air, à l'entrée desdites chambres de cuisson soit constante, et à une valeur prédéterminée.

8. Procédé selon une quelconque des revendications 1 à 6 dans lequel le débit d'air DAⱼ desdits piquages de soufflage Sⱼ (230) en tête des chambres de refroidissement (23) est, de préférence, fixé à une valeur prédéterminée de manière à ce que la pression statique en tête des chambres de cuisson (22) soit inférieure à la pression atmosphérique.

9. Procédé selon une quelconque des revendications 1 à 3 dans lequel les valeurs de consigne, notamment Eoj, sont définies pour chacune des cloisons Clᵢⱼ du four, non seulement dans le sens travers du four, avec repérage par l'indice j, mais aussi sur toute la longueur du four, avec repérage par l'indice i, de manière à avoir une cartographie des valeurs de consigne, e.g. Eoᵢⱼ, qui tienne compte des effets de bord à la fois sur les côtés dudit four et à ses extrémités lors du déplacement du feu.

10. Procédé selon une quelconque des revendications 4 à 8 dans lequel les valeurs de consigne, notamment Eoj et la valeur correspondante de DCoⱼ, sont définies pour chacune des cloisons Clᵢⱼ du four, non seulement dans le sens travers du four, avec repérage par l'indice j, mais aussi sur toute la longueur du four, avec repérage par l'indice i, de manière à avoir une cartographie des valeurs de consigne, e.g. Eoᵢⱼ, qui tienne compte des effets de bord à la fois sur les côtés dudit four et à ses extrémités lors du déplacement du feu.

11. Procédé selon l'une quelconque des revendications 4 à 8 ou 10, dans lequel DCoⱼ est corrigée, en cours de cuisson, à l'aide de mesures de la teneur en monoxyde de carbone des fumées à la sortie du four.

12. Procédé selon une quelconque des revendications 1 à 11 dans lequel on utilise des moyens informatiques (5) pour stocker des valeurs de consigne ou plages desdites valeurs de consigne de différents paramètres pour chaque cloison sur l'ensemble du four, notamment Eoᵢⱼ, pour comparer ces valeurs aux valeurs mesurées de ces paramètres, après calcul éventuellement, ainsi que des actionneurs, commandés par lesdits moyens informatiques, pour corriger éventuellement lesdits paramètres de régulation, notamment en modifiant les débits d'air DAᵢⱼ, de façon à ce que les valeurs de mesure soient égales aux valeurs de consigne ou rentrent dans les plages de valeurs de consigne.

13. Procédé selon une quelconque des revendications 1 à 12 dans lequel la température Tⱼ est effectuée dans les piquages d'aspirations Aⱼ (210).

14. Dispositif de régulation de four pour mettre en oeuvre le procédé de régulation selon la revendication 1 comprenant :
- des moyens de mesure des débits DGⱼ des flux de fumées de combustion Gⱼ,
- des moyens informatiques (5,50) pour stocker des valeurs de consigne ou plages de valeurs de consigne des flux d'énergie Eoⱼ, pour comparer ces valeurs avec les valeurs de flux d'énergie enthalgique mesurées Eⱼ,
- et des actionneurs (213), commandés par lesdits moyens informatiques, pour corriger éventuellement la valeur du flux d'énergie enthalgique mesurée Eⱼ en modifiant le débit DGⱼ du flux de fumées de combustion Gⱼ, de façon à ce que les valeurs de mesure Eⱼ soient égales aux valeurs de consigne Eoⱼ ou rentrent dans les plages de valeurs de consigne.

15. Dispositif de régulation de four pour mettre en oeuvre le procédé de régulation selon une quelconque des revendications 2 à 13 comprenant :
- des moyens de mesure des débits DGⱼ des flux de fumées de combustion Gⱼ,
- des moyens informatiques (5,50) pour stocker des valeurs de consigne ou plages de valeurs de consigne des flux d'énergie Eoⱼ, pour comparer ces valeurs, après calcul de la valeur de R en fonction notamment du débit DGⱼ et de la température Tⱼ des fumées de combustion, avec les valeurs de flux d'énergie enthalgique mesurées Eⱼ,
- et des actionneurs (213), commandés par lesdits moyens informatiques, pour corriger éventuellement la valeur du flux d'énergie enthalgique mesurée Eⱼ en modifiant le débit DGⱼ du flux de fumées de combustion Gⱼ, de façon à ce que les valeurs de mesure Eⱼ soient égales aux valeurs de consigne Eoⱼ ou rentrent dans les plages de valeurs de consigne.

16. Dispositif selon la revendication 14 ou 15 comprenant en outre le stockage de la fonction de corrélation (63) entre les valeur de consigne des flux d'énergie Eoⱼ et les valeurs de consigne correspondantes des débits de carburant DCoⱼ et assurant la régulation correspondante desdits débits à partir de toute variation de Eoⱼ.

17. Dispositif de régulation selon une quelconque des revendications 14 à 16 dans lequel ledit moyen pour mesurer les débits DGⱼ du flux de fumées de combustion Gⱼ comprend un tube de Venturi (214) placé dans chacun des piquages d'aspiration Aⱼ (210), de manière à ne capter qu'une fraction déterminée du flux gazeux Gⱼ.

18. Dispositif de régulation selon une quelconque des revendications 14 à 17 dans lequel les débits d'air DAⱼ soufflés ou les débits DGⱼ du flux de fumées de combustion (35) aspirés sont fixés ou modulés par réglage de volets d'obturation, notés respectivement VAⱼ (232) et VGⱼ (212) et placés respectivement sur chacune des piquages de soufflage Sⱼ (230) reliées à une rampe de soufflage d'air (231) et sur chacun des piquages d'aspiration Aⱼ (210) reliées à une rampe d'aspiration (211).

19. Dispositif de régulation selon une quelconque des revendications 14 à 18 dans lequel un capteur de température des gaz (215) mesure la température Tj des gaz circulant dans les piquages d'aspirations Aj (210).

## Patentansprüche

1. Steuerungsverfahren für einen Ringkammerofen (1) zum Brennen von Kohlenstoffblöcken (40) mit einer Aufeinanderfolge von gleichzeitig, aber auf unterschiedliche Weise aktiven Kammern Cᵢ (2, 21, 22, 23), nämlich von oben nach unten und in Längsrichtung Kühlkammern (23), von denen die erste, am Anfang gelegene mittels Einblasstutzen Sⱼ (230) mit Atmosphärenluft (34) gespeist wird, Brennkammern (22), die mit mindestens einer, mit kraftstoffgespeisten Injektorbrennem Iⱼ (221) bestückten Rampe (220) ausgestattet sind, und Vorwärmkammern (21), von denen die letzte, am Ende gelegene mit Absaugstutzen Aⱼ (210) für die Verbrennungsgase (35) versehen ist, und mit in Querrichtung und abwechselnd angeordnet einer Aufeinanderfolge von hohlen heizenden Trennwänden Clᵢⱼ (3) und Zellen Alᵢⱼ (4), in welchen die zu brennenden Kohlenstoffblöcke (40) gestapelt sind, wobei die mit Öffnungen (30) zur Aufnahme der Einblasstutzen Sⱼ (230) und/oder der Injektoren Iⱼ (221) und/oder der Absaugstutzen Aⱼ (210) und/oder der Messmittel (214, 215, 234) versehenen Trennwände Clᵢⱼ (3) einer gegebenen Kammer Cᵢ (2, 21 22, 23) mit den hohlen Trennwänden Clᵢ₋₁ⱼ und Clᵢ₊₁ⱼ der vorhergehenden Kammer Cᵢ₋₁ und nachfolgenden Kammer Cᵢ₊₁ verbunden sind, um die Zirkulation eines die Atmosphärenluft (34) und die Verbrennungsgase (35) enthaltenden Gasflusses zu gewährleisten, **dadurch gekennzeichnet, dass** der Mengendurchfluss DGⱼ der jeweiligen, die Absaugstutzen Aⱼ (210) am Ende der Vorwärmkammern (21) durchströmenden Verbrennungsgasflüsse Gⱼ (35) durch Messen des Mengendurchflusses DGj und der Temperatur Tⱼ der jeweiligen Verbrennungsgasflüsse Gⱼ unter Berechnung der entsprechenden Enthalpieflüsse Eⱼ so gesteuert wird, dass der Enthalpiefluss Eⱼ für die jeweiligen Verbrennungsgasflüsse Gⱼ auf einem vorbestimmten Sollwert Eoⱼ gehalten wird.

2. Verfahren nach Anspruch 1, bei dem die Energieflüsse Eⱼ durch das Produkt R gleich DGⱼ.(Tⱼ-Tₐ).C_{g} berechnet werden, wobei Tⱼ und Tₐ jeweils die Temperatur der Verbrennungsgase Gⱼ und die der Umgebungsluft sind und C_{g} die spezifische Wärme der Verbrennungsgase bei der Temperatur Tⱼ ist.

3. Verfahren nach Anspruch 1 oder 2, bei dem der Sollwert Eoⱼ entweder eine vorbestimmte Konstante oder eine vorbestimmte Zeitfunktion f(t) ist.

4. Verfahren nach einem der Ansprüche 1 bis 3, bei dem der die Brenner lⱼ (221) speisende Kraftstoffdurchfluss DCⱼ auf einem vorbestimmten Niveau DCoⱼ gehalten wird.

5. Verfahren nach Anspruch 4, bei dem das vorbestimmte Niveau DCoⱼ des Kraftstoffdurchflusses DCⱼ aus einem Sollwert Eoⱼ für den Energiefluss Eⱼ und einer experimentellen Korrelationskurve (63) zwischen dem Energiefluss Ej und dem die Brenner speisenden Kraftstoffdurchfluss DCⱼ ermittelt wird.

6. Verfahren nach einem der Ansprüche 4 bis 5, bei dem das vorbestimmte Kraftstoffdurchfluss-Niveau für eine gegebene hohle Trennwand Clᵢⱼ (3) einer gegebenen Brennkammer Cᵢ (22) eines gegebenen Ofens so gewählt wird, dass die gemessene Temperatur der Verbrennungsgase (35) in der hohlen Trennwand Clᵢⱼ (3) einen vorbestimmten Wert hat, typischerweise zwischen 1000° und 1300°C.

7. Verfahren nach einem der Ansprüche 1 bis 6, bei dem der Luftdurchfluss DAⱼ der Einblasstutzen Sⱼ (230) am Anfang der Kühlkammern (23) so gesteuert wird, dass entweder der Druck in den hohlen Trennwänden Clᵢⱼ der Brennkammern Cᵢ (22) niedriger als der Atmosphärendruck ist und in einem vorbestimmten Druckbereich liegt, wobei der statische Druck Pⱼ am Ende der Kühlkammern (23) im Wesentlichen gleich dem Atmosphärendruck ist, oder die Geschwindigkeit des Luftflusses (34) oder die des Lüfters, der dazu verwendet wird, diesen Luftfluss in Bewegung zu versetzen, am Eingang der Brennkammern konstant ist und einen vorbestimmten Wert hat.

8. Verfahren nach einem der Ansprüche 1 bis 6, bei dem der Luftdurchfluss DAⱼ der Einblasstutzen Sⱼ (230) am Anfang der Kühlkammern (23) vorzugsweise auf einen vorbestimmten Wert festgelegt wird, derart, dass der statische Druck am Anfang der Brennkammern (22) niedriger als der Atmosphärendruck ist.

9. Verfahren nach einem der Ansprüche 1 bis 3, bei dem die Sollwerte, insbesondere Eoj, für jede der Trennwände Clᵢⱼ des Ofens nicht nur in Querrichtung des Ofens mit Kennzeichnung durch den tiefgesetzten Buchstaben j, sondern auch über die gesamte Länge des Ofens mit Kennzeichnung durch den tiefgesetzten Buchstaben i bestimmt werden, um eine Kartographie der Sollwerte, e.g. Eoᵢⱼ, zu haben, welche die Kanteneffekte sowohl auf den Seiten des Ofens als auch an seinen Enden bei der Feuerverschiebung berücksichtigt.

10. Verfahren nach einem der Ansprüche 4 bis 8, bei dem die Sollwerte, insbesondere Eoj und der entsprechende Wert von DCoⱼ, für jede der Trennwände Clᵢⱼ des Ofens nicht nur in Querrichtung des Ofens mit Kennzeichnung durch den tiefgesetzten Buchstaben j, sondern auch über die gesamte Länge des Ofens mit Kennzeichnung durch den tiefgesetzten Buchstaben i bestimmt werden, um eine Kartographie der Sollwerte, e.g. Eoᵢⱼ, zu haben, welche die Kanteneffekte sowohl auf den Seiten des Ofens als auch an seinen Enden bei der Feuerverschiebung berücksichtigt.

11. Verfahren nach einem der Ansprüche 4 bis 8 oder 10, bei dem DCoⱼ während des Brennens mit Hilfe von Messungen des Kohlenmonoxidgehalts der Rauchgase am Austritt des Ofens korrigiert wird.

12. Verfahren nach einem der Ansprüche 1 bis 11, bei dem Informatikmittel (5) zum Speichern von Sollwerten oder Sollwertbereichen verschiedener Parameter für jede Trennwand auf dem gesamten Ofen, insbesondere Eoᵢⱼ, zwecks Vergleich dieser Werte mit den gemessenen Werten dieser Parameter gegebenenfalls nach Berechnung sowie durch die Informatikmittel gesteuerte Schalter verwendet werden, um die Steuerungsparameter insbesondere durch Änderung der Luftdurchflüsse DAᵢⱼ gegebenenfalls so zu korrigieren, dass die Messwerte gleich den Sollwerten sind oder in den Sollwertbereichen liegen.

13. Verfahren nach einem der Ansprüche 1 bis 12, bei dem die Messung der Temperatur Tⱼ in den Absaugstutzen Aⱼ (210) durchgeführt wird.

14. Ofensteuerungsvorrichtung zur Durchführung des Steuerungsverfahrens nach Anspruch 1 mit:
- Mitteln zum Messen der Durchflussmengen DGⱼ der Verbrennungsgasflüsse Gⱼ,
- Informatikmitteln (5, 50) zum Speichern von Sollwerten oder Sollwertbereichen der Energieflüsse Eoⱼ zwecks Vergleich dieser Werte mit den gemessenen Enthalpieflusswerten Eⱼ zu vergleichen,
- und durch die Informatikmittel gesteuerte Schalter (213), um den gemessenen Enthalpieflusswert Eⱼ durch Änderung der Durchflussmenge DGⱼ des Verbrennungsgasflusses Gⱼ gegebenenfalls so zu korrigieren, dass die Messwerte Eⱼ gleich den Sollwerten Eoⱼ sind oder in den Sollwertbereichen liegen.

15. Ofensteuerungsvorrichtung zur Durchführung des Steuerungsverfahrens nach einem der Ansprüche 2 bis 13 mit:
- Mitteln zum Messen der Durchflussmengen DGⱼ der Verbrennungsgasflüsse Gⱼ,
- Informatikmitteln (5, 50) zum Speichern von Sollwerten oder Sollwertbereichen der Energieflüsse Eoⱼ, um diese Werte nach erfolgter Berechnung des Wertes von R insbesondere in Abhängigkeit von der Durchflussmenge DGⱼ und der Temperatur der Verbrennungsgase mit den gemessenen Enthalpieflusswerten Eⱼ zu vergleichen,
- und durch die Informatikmittel gesteuerte Schatter (213), um den gemessenen Enthalpieflusswert Eⱼ durch Änderung der Durchflussmenge DGⱼ des Verbrennungsgasflusses Gⱼ gegebenenfalls so zu korrigieren, dass die Messwerte Eⱼ gleich den Sollwerten Eoⱼ sind oder in den Sollwertbereichen liegen.

16. Vorrichtung nach Anspruch 14 oder 15, die zusätzlich die Speicherung der Korrelationsfunktion (63) zwischen den Sollwerten der Energieflüsse Eoⱼ und den entsprechenden Sollwerten der Kraftstoffdurchflüsse DCoⱼ umfasst und die entsprechende Steuerung der Durchflüsse auf Grund einer beliebigen Veränderung von Eoj gewährleistet.

17. Steuerungsvorrichtung nach einem der Ansprüche 14 bis 16, bei der das Mittel zum Messen der Durchflüsse DGⱼ der Verbrennungsgasflüsse Gⱼ ein Venturirohr (214) umfasst, das in jedem der Einblasstutzen Aⱼ (210) so angeordnet ist, dass nur eine bestimmte Fraktion des Gasflusses Gⱼ aufgefangen wird.

18. Steuerungsvorrichtung nach einem der Ansprüche 14 bis 17, bei der die eingeblasenen Luftdurchflussmengen DAⱼ oder die abgesaugten Durchflussmengen DGⱼ des Verbrennungsgasflusses (35) durch Verstellung von Verschlussklappen festgelegt bzw. moduliert werden, welche mit VAⱼ (232) bzw. VGⱼ (212) bezeichnet sind und auf jedem der mit einer Lufteinblasrampe (231) verbundenen Einblasstutzen Sⱼ (230) bzw. auf jedem der mit einer Absaugrampe (211) verbundenen Absaugstutzen Aⱼ (210) angeordnet sind.

19. Steuerungsvorrichtung nach einem der Ansprüche 14 bis 18, bei dem ein Gastemperaturfühler (215) die Temperatur Tⱼ der in den Absaugstutzen Aj (210) zirkulierenden Gase misst.

## Claims

1. Process for regulation of a ring furnace (1) for baking carbonaceous blocks (40), including a sequence of sections Cᵢ (2, 21, 22, 23) that are active simultaneously but in a different manner, namely working along the longitudinal direction from upstream to downstream, cooling sections (23) the first of which at the head is supplied with atmospheric air (34) through blowing openings Sⱼ (230), baking sections (22) equipped with at least one burner ramp (220) with injectors Iⱼ (221) supplied with fuel, and preheating sections (21) the last of which at the tail is equipped with openings Aⱼ (210) through which combustion exhaust gases (35) are drawn in, and in the transverse direction comprising a sequence of flue walls Clᵢⱼ (3) alternating with pits Alᵢⱼ (4) in which carbonaceous blocks to be baked (40) are stacked, the said flue walls Clᵢⱼ (3) in a given section Cᵢ (2, 21, 22, 23) being fitted with peep holes (30) through which the said blowing openings Sⱼ (230) and/or the said injectors Iⱼ (221) and/or the said exhaust openings Aⱼ (210) and/or measurement means (214, 215, 234) communicating with flue walls Clᵢ₋₁ⱼ and Clᵢ₊₁ⱼ in the previous section Cᵢ₋₁ and the next section Cᵢ₊₁ will be fitted, to control circulation of a gas stream from the upstream side towards the downstream side, the gas including atmospheric air (34) and/or combustion exhaust gases (35), **characterized in that** the mass flow DGⱼ of each of the combustion exhaust gas streams Gⱼ (35) passing through the said exhaust openings Aⱼ (210) at the tail of the preheating sections (21), is regulated by measuring the mass flow DGⱼ and the temperature Tⱼ of each of the streams of combustion exhaust gas Gⱼ, by calculating the corresponding enthalpic energy fluxes Eⱼ, so as to maintain the said enthalpic energy flux Eⱼ equal to a predetermined set value Eoⱼ for each of the combustion exhaust gas streams Gⱼ.

2. Process according to claim 1, in which the energy fluxes Eⱼ are calculated by the product R = DGⱼ. (Tⱼ-Tₐ).C_{g}, where Tⱼ and Tₐ are the temperatures of the combustion exhaust gases Gⱼ and of the ambient air respectively, and C_{g} is the specific heat of combustion exhaust gases at temperature Tⱼ.

3. Process according to claim 1 or 2, in which the said set value Eoⱼ is either a predetermined constant, or a predetermined function of time f(t).

4. Process according to any one of claims 1 to 3, in which the fuel flow DCⱼ into the said burners Iⱼ (221) is fixed at a predetermined level DCoⱼ.

5. Process according to claim 4, in which the said predetermined level DCoⱼ of the said fuel flow DCⱼ is determined from a set value Eoⱼ for the said energy flux Eⱼ and an experimental correlation curve (63) between the said energy flux Eⱼ and the said fuel flow DCⱼ into the said burners.

6. Process according to any one of claims 4 to 5, in which the said predetermined fuel flow is chosen for a given flue wall Clᵢⱼ (3) in a given baking section C₁ (22) in a given furnace, such that the measured temperature of the combustion exhaust gases (35) in the said flue wall Clᵢⱼ (3) is a predetermined value, typically between 1000° and 1300°C.

7. Process according to any one of claims 1 to 6, in which the said air flow DAⱼ through the said blowing openings Sⱼ (230) at the head of the cooling sections (23) is regulated, either such that the pressure in the said flue walls Clᵢⱼ in the said baking sections Cᵢ (22) is below atmospheric pressure and is within a predetermined pressure range, the static pressure Pⱼ at the tail of the cooling sections (23) being approximately equal to atmospheric pressure, or such that the speed of the air stream (34), or the speed of the fan used to apply movement to this air stream, at the inlet to the said baking sections is constant and equal to a predetermined value.

8. Process according to any one of claims 1 to 6, in which the air flow DAⱼ through the said blowing openings Sⱼ (230) at the head of the cooling sections (23) is preferably fixed at a predetermined value such that the static pressure at the head of the baking sections (22) is below atmospheric pressure.

9. Process according to any one of claims 1 to 3 in which the set values, and particularly Eoⱼ, are defined for each flue wall Clᵢⱼ in the furnace, not only along the transverse direction of the furnace identified by subscript j, but also along the longitudinal direction of the furnace identified by subscript i, in order to produce a map of set values, e.g. Eoᵢⱼ, that takes account of boundary effects both on the sides of the said furnace and at its ends as combustion moves forwards.

10. Process according to any one of claims 4 to 8 in which the set values, and particularly Eoⱼ and the corresponding value of DCoⱼ, are defined for each flue wall Clᵢⱼ in the furnace, not only along the transverse direction of the furnace identified by subscript j, but also along the longitudinal direction of the furnace identified by subscript i, in order to produce a map of set values, e.g. Eoᵢⱼ, that takes account of boundary effects both on the sides of the said furnace and at its ends as combustion moves forwards.

11. Process according to any one of claims 4 to 8 or 10, in which DCoⱼ is corrected during baking by means of measurements of the carbon monoxide content in exhaust gases at the furnace outlet.

12. Process according to any one of claims 1 to 11 in which computer means (5) are used to store set values or ranges of the said set values of the different parameters for each flue wall in the entire furnace, and particularly Eoᵢⱼ, to compare these values with measured values of these parameters possibly after calculation, and actuators controlled by the said computer means to correct the said regulation parameters if necessary, particularly by modifying air flows DAᵢⱼ such that measured values are equal to set values or are within set value ranges.

13. Process according to any one of claims 1 to 12, in which the temperature Tⱼ is measured in the exhaust openings Aⱼ (210).

14. Furnace regulation device to implement the regulation process according to claim 1, including:
- means of measuring flows DGⱼ of streams of combustion gases Gⱼ,
- computer means (5, 50) for storing set values or ranges of set values of energy fluxes Eoⱼ, for comparing these values, with the values of the measured enthalpic energy flux Eⱼ,
- and actuators (213) controlled by the said computer means, to correct the value of the measured enthalpic energy flux Eⱼ if necessary by modifying the flow DGⱼ of combustion exhaust gases Gⱼ such that measured values Eⱼ are equal to the set values Eoⱼ or are within ranges of set values.

15. Furnace regulation device to implement the regulation process according to any one of claims 2 to 13, including:
- means of measuring flows DGⱼ of streams of combustion gases Gⱼ,
- computer means (5, 50) for storing set values or ranges of set values of energy fluxes Eoⱼ, for comparing these values after calculating the value of R depending particularly on the flow DGⱼ and temperature Tⱼ of combustion exhaust gases, with the values of the measured enthalpic energy flux Eⱼ,
- and actuators (213) controlled by the said computer means, to correct the value of the measured enthalpic energy flux Eⱼ if necessary by modifying the flow DGⱼ of combustion exhaust gases Gⱼ such that measured values Eⱼ are equal to the set values Eoⱼ or are within ranges of set values.

16. Device according to claims 14 or 15, also including storage of the correlation function (63) between the set values of energy fluxes Eoⱼ and the corresponding set values of fuel flows DCoⱼ and providing the corresponding regulation of the said flows starting from any variation of Eoⱼ.

17. Regulation device according to any one of claims 14 to 16, in which the said means of measuring the flows DGⱼ of the stream of combustion exhaust gases Gⱼ comprise a Venturi tube (214) placed in each of the exhaust openings Aⱼ (210), so as to capture only a determined fraction of the gas flow Gⱼ.

18. Regulation device according to any one of claims 14 to 17, in which the blown air flows DAⱼ or the flows DGⱼ of the stream of drawn in combustion exhaust gases (35) are fixed or modulated by adjusting dampers, denoted VAⱼ (232) and VGⱼ (212) respectively, and placed on each of the blowing openings Sⱼ (230) connected to an air blowing ramp (231) and onto each of the exhaust openings Aⱼ (210) connected to an exhaust ramp (211), respectively.

19. Regulation device according to any one of claims 14 to 18 in which a gas temperature sensor (215) measures the temperature Tⱼ of gases circulating in the exhaust openings Aⱼ (210).
